# EUROPÄISCHE PATENTSCHRIFT

(11) **EP 0 059 352 B1**
(45) Veröffentlichungstag und Bekanntmachung des Hinweises auf die Patenterteilung: **11.09.1985**
(21) Anmeldenummer: 82101061.8
(22) Anmeldetag: 12.02.1982
(51) Int. Cl.: G07G 1/00, A47B 88/00

(54) **Kassenlade**
Cash tray
Tiroir de caisse

(30) Priorität: 26.02.1981 DE 3107312
(43) Veröffentlichungstag der Anmeldung: 08.09.1982
(73) Patentinhaber: Siemens Nixdorf Informationssysteme Aktiengesellschaft, 33102 Paderborn (DE)
(72) Erfinder: Baitz, Günter, D-1000 Berlin 27 (DE); Kamin, Hartmund, D-1000 Berlin 10 (DE)
(74) Vertreter: Schaumburg, Thoenes & Thurn

## Beschreibung

Die Erfindung betrifft eine Kassenlade für Registrierkassen, umfassend ein kastenförmiges Gehäuse, eine in diesem verschiebbar geführte Schublade, die im eingeschobenen Zustand mit ihrer Frontseite das Gehäuse verschließt, eine Riegelanordnung zum Verriegeln der Schublade im eingeschobenen Zustand und eine Öffnungsvorrichtung zum Lösen der Riegelanordnung und zum selbsttätigen Ausschieben der Schublade.

Bei den üblichen Kassenladen dieser Art erfolgt das Ausschieben der Schublade selbsttätig auf ein Signal der Registrierkasse hin. Nach neuesten arbeitsmedizinischen Richtlinien darf die Schublade nur noch maximal 10 cm ausgeschoben werden. Dies bringt jedoch die Schwierigkeit mit sich, daß nur noch ein Teil der Schublade frei zugänglich ist. Um diesen Nachteil zu beseitigen, wurde bereits vorgeschlagen, einen an die Gehäusevorderseite angrenzenden Abschnitt der Deckfläche gleichzeitig mit dem Ausfahren der Schublade hochzuklappen, so daß auch der in dem Gehäuse verbliebene hintere Abschnitt der Schublade frei zugänglich ist. Dies hat jedoch den Nachteil, daß der hochgeklappte Dekkel den Zugriff zum Tastenfeld der Registrierkasse behindert und daß beim Schließen der Kassenlade eine Hand für das Einschieben der Schublade und eine weitere Hand für das Zuklappen des Deckels benötigt wird.

Aus der AT-B-118 432 ist eine in einem Gehäuse verschiebbar geführte Schublade bekannt, bei der deren rückwärtiger Teil dadurch zugänglich gemacht wird, daß ein Teil der die Schublade abdeckenden Deckfläche des Gehäuses versenkbar und verschiebbar angeordnet ist.

Bei dieser Schublade ist die Gehäuseöffnung von einem festen Rahmen umgeben, der auch im Bereich der Deckfläche eine starre Leiste umfaßt, so daß selbst bei vollständig herausgezogener Schublade und bei zurückgeschobenem Schiebedeckel der freie Zugriff zur Schublade dadurch behindert wird, daß sich die Gehäuseleiste quer über die Schublade erstreckt. Ein weiterer Nachteil dieser Schublade ist, daß keine Öffnungsvorrichtung zum Lösen einer Riegelanordnung und zum selbsttätigen Ausschieben der Schublade vorgesehen ist.

Aus der FR-A-1 122750 ist eine in einem Schrank oder Tisch als Gehäuse verschiebbar geführte Schublade für Karteikarten bekannt, die im geöffneten Zustand zwar frei zugänglich ist, bei der aber beim Öffnen der Schubladenanordnung ein bewegliches Deckelteil zunächst hochgeklappt und dann erst schräg nach unten unter einen feststehenden Deckelteil geschoben wird, wobei durch das hochgeklappte Deckelteil zumindest zeitweise der Zugriff zu eventuell auf dem Gehäuse stehenden Geräten, beispielsweise zum Tastenfeld einer Registrierkasse, behindert wird. Außerdem ist auch bei dieser Schublade keine Öffnungsvorrichtung zum Lösen einer Riegelanordnung und selbsttätigen Ausschieben der Schublade vorgesehen, so daß die Schublade zum Öffnen von Hand aus dem Gehäuse gezogen werden muß, wodurch die Bedienung er schwert wird.

Der Erfindung liegt die Aufgabe zugrunde eine Kassenlade der eingangs genannten Art anzugeben, die auch bei Einhalten der einschlägigen Vorschriften einen freien Zugriff zu der Schublade sowie eine einfache Bedienung gewährleistet und bei der im geöffneten Zustand der Zugriff zu eventuell auf dem Gehäuse stehenden Geräten nicht behindert wird.

Diese Aufgabe wird erfindungsgemäß dadurch gelöst, daß ein an die offene Gehäuseseite unmittelbar angrenzender Teil der Gehäusedeckfläche als Schiebedeckel ausgebildet ist, der parallel zur Bewegungsrichtung der Schublade verschiebbar geführt und mit dieser derart gekoppelt ist, daß seine Öffnungs- und Schließbewegung zeitgleich aber gegenläufig zur Bewegung der Schublade erfolgt.

Beim Ausfahren der Schublade wird also gleichzeitig der Schiebedeckel nach hinten verschoben, wobei er den im Gehäuse verbliebenen Teil der Schublade oder zumindest den größten Abschnitt davon für den Zugriff freigibt. Dabei behindert der Schiebedeckel in keiner Weise beispielsweise den Zugriff zu der auf dem Gehäuse des Behälters stehenden Registrierkasse. Beim Einschieben der Schublade wird wegen der Bewegungskopplung der Schiebedeckel sebsttätig wieder nach vorne geschoben, so daß man für das Schließen des Behälters nur eine Hand benötigt.

Zweckmäßigerweise ist der Schiebedeckel unter den festen Teil der Gehäusedeckelfläche einschiebbar, so daß auf diesem festen Teil der Gehäusedeckfläche Gegenstände wie beispielsweise die Registrierkasse abgestellt werden können, ohne daß dadurch die Verschiebung des Schiebedeckels behindert wird.

Der Schiebedeckel ist zweckmäßigerweise in an den Gehäuseseitenwänden ausgebildeten Schienen geführt. Es ist jedoch auch möglich, in den Seitenwänden Führungsschlitze vorzusehen, in welche mit dem Schiebedeckel verbundene Zapfen eingreifen. Die Schienen oder Schlitze sind dabei vorzugsweise so ausgebildet, daß der Schiebedeckel in geschlossenem Zustand mit dem festen Teil der Gehäusedeckfläche eine Ebene bildet, im zurückgeschobenen Zustand jedoch unter den festen Teil der Gehäusedeckfläche taucht. Bei einer derartigen Zwangsführung des Schiebedeckels benötigt man keine Federn, die den Deckel in seine Schließlage drücken. Durch die Zwangsführung des Schiebedeckels ist ein sicherer Verschluß des Behälters gewährleistet.

Die Kopplung des Schiebedeckels mit der Schublade kann beispielsweise über ein flexibles Zugglied erfolgen, das über an den Seitenwänden des Gehäuses gelagerte Rollen geführt und sowohl an der Schublade als auch an dem Schiebedeckel befestigt ist. Ein solches Zugglied kann beispielsweise von einem Zahnriemen, einem Seil oder einer Kette gebildet sein. Es ist jedoch auch möglich, den Schiebedeckel über ein zug- und schubübertragendes flexibles Element mit der Schublade zu koppeln. Ein solches zug- und schubübertragendes Element kann beispielsweise von einem Stahlband gebildet sein, das an der rückwärtigen Gehäusewand in geeigneterweise geführt ist.

Die Zwangskopplung zwischen Schiebedekkel und Schublade zum Ausführen einer gegenläufigen Bewegung kann aber auch auf sehr einfache Weise durch ein Hebelgetriebe erfolgen, das beispielsweise einen an der Gehäuseseitenwand schwenkbar gelagerten Hebel umfaßt, der sowohl mit dem Schiebedeckel als auch der Schublade über eine Stift-Schlitz-Führung verbunden ist. Die letztere Ausführung ist besonders einfach und zuverlässig zumindest dann, wenn keine sehr große Verschiebebewegung beabsichtigt ist.

Eine Bedienung der Schublade mit einer Hand setzt eine einwandfreie Führung der Schublade an dem Gehäuse voraus, ohne daß die Schublade sich beim Einschieben in das Gehäuse verkanten kann. Um dieses Ziel zu erreichen, wird erfindungsgemäß vorgeschlagen, daß die Schublade an ihren beiden Seiten und an ihrer Unterseite jeweils mittels mindestens einer Teleskopschiene am Gehäuse geführt ist. Die beiden seitlichen Teleskopschienen verhindern ein Verkanten der Schublade um eine horizontale quer zur Bewegungsrichtung verlaufende Achse, während die Teleskopschiene an der Unterseite der Schublade eine Verkantung der Schublade um eine vertikale quer zur Bewegungsrichtung verlaufende Achse vermeidet.

Weitere Vorteile der Erfindung ergeben sich aus der folgenden Beschreibung, welche in Verbindung mit den Zeichnungen die Erfindung anhand von Ausführungsbeispielen erläutert. Es stellt dar
Fig. 1 einen schematischen vertikalen Längsschnitt durch eine Kassenlade in geschlossenem Zustand,
Fig. 2 eine der Fig. 1 entsprechende Ansicht in geöffnetem Zustand der Kassenlade,
Fig. 3 einen schematischen Schnitt längs der Linie 111-111 in Fig. 1 und
Fig.4 eine schematische Darstellung eines Hebelgetriebes zur Kopplung der Bewegung von Schublade und Schiebedeckel.

In Fig. 1 erkennt man eine allgemein mit 10 bezeichnete Kassenlade, auf der eine nur strichpunktiert angedeutete Registrierkasse 12 mit einem Tastenfeld 14 und einer Sichtanzeige 16 steht.

Die Kassenlade 10 umfaßt ein quaderförmiges Gehäuse 18 mit einem Boden 20, Seitenwänden 22, einer Rückwand 24 und einer Deckfläche 26. Die Vorderseite des Gehäuses 18 ist offen.

Während der rückwärtige Teil der Deckfläche 26, auf dem die Registrierkasse 12 steht, starr mit den übrigen Wänden des Gehäuses 18 verbunden ist, ist der vordere Abschnitt der Deckfläche 26 von einem Schiebedeckel 28 gebildet, der an den Seitenwänden 22 derart geführt ist, daß er zwischen einer in Fig. 1 dargestellten Schließstellung, in welcher seine Oberseite mit der Oberseite der Deckfläche 26 fluchtet, und einer in Fig. dargestellten Öffnungsstellung verschiebbar ist, in der er unter den festen Abschnitt der Deckfläche 26 eingeschoben ist. Die Führung des Schiebedeckels 28 an den Seitenwänden 22 erfolgt im vorliegenden Beispiel mit Hilfe von Führungsschlitzen 30, die in an der Innenseite der Seitenwände 22 angebrachten Winkelschienen 32 (Fig. 3) ausgebildet sind. In diese Führungsschlitze 30 greifen Stifte 34, die an vom Schiebedeckel 28 rechtwinklig nach unten gebogenen Lappen 36 befestigt sind. Die Führungsschlitze 30 weisen im Bereich der Vorderkante des festen Abschnittes der Deckfläche 26 eine S-förmige Krümmung auf, so daß der Schiebedeckel 28 beim Übergang aus seiner Öffnungsstellung gemäß Fig. 2 in die Schließstellung gemäß Fig. 1 zwangsweise nach oben gedrückt wird.

Der Schiebedeckel 28 erstreckt sich nicht ganz bis zu den Seitenwänden 22. Vielmehr sind von der Deckfläche 26 in ihrem vorderen Bereich zwei Seitenstreifen 38 verblieben, welche die Winkelschienen 32 und die Schlitz-Stift-Führung 30, 34 des Schiebedeckels an den Seitenwänden 22 überdecken. Diese Seitenstreifen 38 ragen über die Winkelschienen 32 geringfügig nach innen hinein, um den Spalt zwischen dem Schiebedeckel 28 und den Winkelschienen 32 zu überdecken. Um eine glatte Deckfläche im geschlossenen Zustand der Kassenlade zu erhalten, weist der Schiebedeckel 28 an seinen Seitenrändern jeweils eine etwa der Materialstärke der Seitenstreifen 38 entsprechende Stufe 40 auf, so wie dies in Fig. 3 dargestellt ist.

In dem Gehäuse 18 ist eine Schublade 42 in Richtung des Doppelpfeiles A verschiebbar gelagert. Die Schublade 42 dient zur Aufnahme von Wertscheinen und Hartgeld und weist hierzu in üblicher Weise eine nicht dargestellte Fächereinteilung auf.

Die Schublade 42 ist an den Gehäuseseitenwänden 22 und an dem Gehäuseboden 20 jeweils über Teleskopschienen 44, 46 geführt. Der Einfachheit halber sind diese Teleskopführungen im vorliegenden Beispiel als einfache Schiebeführungen dargestellt. In der Praxis wird man im allgemeinen mit Rollen versehene Teleskopschienen verwenden, um einen leichteren Lauf der Schublade in ihren Führungen zu gewährleisten. Während die seitlichen Teleskopführungen ein Kippen der Schublade 42 nach oben oder unten verhindern, stellt die untere Teleskopführung sicher, daß die Schublade 42 nicht nach rechts oder links verkanten kann. Dadurch ist es möglich, die Schublade mit Sicherheit auch dann leicht in das Gehäuse 18 einzuschieben, wenn man die Schublade nur an einer Seite erfaßt.

In dem in der Fig. 1 dargestellten eingeschobenen Zustand verschließt die Schublade 42 mit ihrer Frontplatte 46 die Vorderseite des Gehäuses 18.

Üblicherweise ist die Schublade 42 im eingeschobenen Zustand verriegelt und kann nur auf ein spezielles Signal von der Registrierkasse 12 her geöffnet werden.

Diese Verriegelungseinrichtung ist an sich bekannt und wird daher nur schematisch durch eine an der Gehäuserückwand 24 um eine Achse 48 schwenkbar angelenkte Klinke 50 angedeutet, die mit Hilfe eines durch die Registrierkasse 12 gesteuerten Elektromagneten 52 betätigt werden kann. Mit Hilfe einer ebenfalls nur schematisch angedeuteten Ausschubfeder 54 wird dann die Schublade 42 aus dem Gehäuse 18 ausgeschoben, wobei die Ausschubstrecke nach neuesten arbeitsmedizinischen Richtlinien nur noch maximal 100 mm betragen darf.

Erfindungsgemäß sind der Schiebedeckel 28 und die Schublade 42 mechanisch so gekoppelt, daß sie eine gleichzeitige und gegenläufige Bewegung ausführen können. Wenn also die Schublade 42 durch die Ausschubfeder 54 aus dem Gehäuse 18 ausgeschoben wird, wird gleichzeitig der Schiebedeckel 28 unter den festen Teil der Deckfläche 26 eingeschoben. Wird . die Schublade 42 wieder in das Gehäuse 18 zurückgeschoben, wird auch der Schiebedeckel 28 nach vorne in seine in der Fig. 1 dargestellte Schließstellung gezogen.

Im vorliegenden Ausführungsbeispiel erfolgt die mechanische Kopplung zwischen Schiebedeckel 28 und Schublade 42 auf jeder Seite durch ein Zugglied 56 (Zahnriemen, Kette, Seilzug), das über vier an der Seitenwand 22 gelagerte Rollen 58 geführt ist und mit dem Schiebedeckel 28 beispielsweise an dem vorderen Lappen 36 und mit der Schublade 42 beispielsweise an deren Seitenwand bei 60 fest verbunden ist. Wird somit die Schublade 42 aus dem Gehäuse 18 herausgezogen, wird der Schiebedeckel 28 automatisch zurückgezogen. Beim Einschieben der Schublade 42 in das Gehäuse 18 wird der Schiebedeckel 28 dagegen zwangsweise wieder nach vorne geschoben.

Aus der vorstehenden Beschreibung erkennt man, daß durch den Schiebedeckel ein der doppelten Ausfahrstrecke der Schublade entsprechender Bereich der Schublade freigelegt wird. Der Schiebedeckel behindert dabei in geöffnetem Zustand der Kassenlade in keiner Weise den Zugriff zur Registrierkasse 12. Die äußeren Abmessungen der Kassenlade ändern sich somit durch eine Verschiebung des Schiebedeckels in keiner Weise. Die Verschiebestrecke des Schiebedeckels 28 muß nicht notwendigerweise gleich der Ausfahrstrecke der Schublade sein. Durch eine geeignete Übersetzung in der mechanischen Kopplung zwischen Schiebedeckel und Schublade kann die Verschiebestrecke des Schiebedeckels auch entsprechend vergrößert oder verkleinert werden.

Eine solche Übersetzung läßt sich beispielsweise dann erreichen, wenn man die Kopplung zwischen Schublade 42 und. Schiebedeckel 28 mit Hilfe eines Getriebes durchführt. Ein einfaches Beispiel für ein solches Getriebe ist in Fig. 4 schematisch angedeutet. Die Bewegungskopplung zwischen Schublade 42 und Schiebedeckel 28 erfolgt dabei über einen zweiarmigen Hebel 62, der um eine horizontale Achse 64 an der Seitenwand 22 gelagert ist. Der zweiarmige Hebel 62 weist an jedem seiner Enden eine Gabel 66 auf, in welche jeweils ein mit dem Schiebedekkel 28 verbundener Zapfen 68 bzw. ein mit der Schublade 42 verbundener Zapfen 70 eingreift. Beim Verschieben der Schublade 42 wird der Hebel 62 verschwenkt und verschiebt seinerseits den Schiebedeckel 28 in die entgegengesetzte Richtung. Je nach Anordnung der Lagerachse 64 kann dabei eine Übersetzung oder Untersetzung der Bewegung stattfinden.

## Patentansprüche

1. Kassenlade (10) für Registrierkassen (12), umfassend ein kastenförmiges Gehäuse (18), eine in diesem verschiebbar geführte Schublade (42), die im eingeschobenen Zustand mit ihrer Frontseite (47) das Gehäuse (18) verschließt, eine Riegelanordnung (50) zum Verriegeln der Schublade (42) in eingeschobenem Zustand und eine Öffnungsvorrichtung (52, 54) zum Lösen der Riegelanordnung (50) und zum selbsttätigen Ausschieben der Schublade (42), dadurch gekennzeichnet, daß ein an die offene Gehäuseseite unmittelbar angrenzender Teil der Gehäusedeckfläche (26) als Schiebedeckel (28) ausgebildet ist, der parallel zur Bewegungsrichtung der Schublade (42) verschiebbar geführt und mit dieser derart gekoppelt ist, daß seine Öffnungs-und Schließbewegung zeitgleich aber gegenläufig zur Bewegung (A) der Schublade (42) erfolgt.

2. Kassenlade für Registrierkassen nach Anspruch 1, dadurch gekennzeichnet, daß der Schiebedeckel (28) in an den Gehäuseseitenwänden (22) ausgebildeten Schienen (32, 30) geführt ist.

3. Kassenlade für Registrierkassen nach Anspruch 1 oder 2, dadurch gekennzeichnet, daß der Schiebedeckel (28) unter den festen Teil der Gehäusedeckfläche (26) einschiebbar ist.

4. Kassenlade für Registrierkassen nach einem der Ansprüche 1 bis 3, dadurch gekennzeichnet, daß der Schiebedeckel (28) mit der Schublade (42) durch ein flexibles Zugglied (56) gekoppelt ist.

5. Kassenlade für Registrierkassen nach Anspruch 4, dadurch gekennzeichnet, daß das Zugglied (56) über an den Seitenwänden (22) des Gehäuses (18) gelagerte Rollen (58) geführt und sowohl an der Schublade (42) als auch an dem Schiebedeckel (28) befestigt ist.

6. Kassenlade für Registrierkassen nach einem der Ansprüche 1 bis 3, dadurch gekennzeichnet, daß der Schiebedeckel (28) über ein flexibles, zug- und schubübertragendes Element mit der Schublade (42) gekoppelt ist.

7. Kassenlade für Registrierkassen nach Anspruch 6, dadurch gekennzeichnet, daß das zug-und schubübertragende Element von einem Stahlband gebildet ist.

8. Kassenlade für Registrierkassen nach einem der Ansprüche 1 bis 3, dadurch gekennzeichnet, daß der Schiebedeckel (28) und die Schublade (42) über ein Hebelgetriebe (62, 66, 68, 70) gekoppelt sind.

9. Kassenlade für Registrierkassen nach einem der Ansprüche 1 bis 8, dadurch gekennzeichnet, daß die Schublade (42) an ihren beiden Seitenwänden und an ihrer Unterseite jeweils mittels mindestens einer Teleskopschiene (44, 46) an dem Gehäuse (18) geführt ist.

## Claims

1. A cash tray (10) for cash registers (12), corn- prising:
a box-shaped casing (18);
a drawer (42) movably guided in said casing, the front side (47) of said drawer closing said casing when said drawer is in its pushed-in position;
a locking means (50) for locking said drawer (42) in its pushed-in position;
and an opening means (52, 54) for releasing said locking means (50) and for automatically pushing out said drawer (42),
characterized in that a part of the casing top face (26) directly adjacent to the open side of said casing is formed by a sliding cover (28), said sliding cover being movably guided parallel to the direction of movement of said drawer (42) and being coupled with said drawer such that the opening and closing movement of said sliding cover is effected simultaneously but countercurrently to the movement (A) of said drawer (42).

2. A cash tray for cash registers as set forth in claim 1, characterized in that said sliding cover (28) is guided by rails (32, 30) provided on the side walls (22) of said casing.

3. A cash tray for cash registers as set forth in claim 1 or 2, characterized in that said sliding cover (28) is insertable under the stationary portion of the casing top face (26).

4. A cash tray for cash registers as set forth in any of claims 1 to 3, characterized in that said sliding cover (28) is coupled with said drawer (42) by means of a flexible tension member (56).

5. A cash tray for cash registers as set forth in claim 4, characterized in that said tension member (56) is guided over rolls (58) supported by the side walls (22) of said casing (18) and is fastened both to said drawer (42) as well as to said sliding cover (28).

6. A cash tray for cash registers as set forth in any of claims 1 to 3, characterized in that said sliding cover (28) is coupled with said drawer (42) by means of a flexible element capable of transmitting pulling and pushing movements.

7. A cash tray for cash registers as set forth in claim 6, characterized in that said element transmitting pulling and pushing movements is a steel band.

8. A cash tray for cash registers as set forth in any of claims 1 to 3, characterized in that said sliding cover (28) is coupled with said drawer (42) by means of a lever gear (62, 66, 68, 70).

9. A cash tray for cash registers as set forth in any of claims 1 to 8, characterized in that said drawer (42) is guided with its two side walls and with its lower side along said casing (18) by means of at least one telescopic rail (44, 46) each.

## Revendications

1. Tiroir-caisse (10) pour caisses enregistreuses (12), ce tiroir comprenant un logement (18) en forme de coffre, un tiroir coulissant (42) guidé de façon à pouvoir se déplacer dans ce logement et qui, lorsqu'il est fermé, ferme ce logement (18) avec sa face frontale (47), un système de verrouillage (50) destiné à verrouiller le tiroir coulissant (42) lorsqu'il est rentré, de même qu'un dispositif d'ouverture (52, 54) destiné à libérer le système de verrouillage (50) et à faire sortir automatiquement le tiroir coulissant (42), caractérisé en ce qu'une partie de la surface de recouvrement (26) du logement, qui est immédiatement adjacente à la face ouverte de ce dernier, est réalisée sous forme d'un couvercle coulissant (28) qui est guidé de façon à pouvoir se déplacer parallèlement au sens de déplacement du tiroir coulissant (42) et qui est accouplé à ce dernier de telle sorte que son mouvement d'ouverture et de fermeture ait lieu simultanément, mais dans un sens opposé au sens de déplacement (A) du tiroir coulissant (42).

2. Tiroir-caisse pour caisses enregistreuses selon la revendication 1, caractérisé en ce que le couvercle coulissant (28) est guidé dans des rails (32, 30) formés sur les parois latérales (22) du logement.

3. Tiroir-caisse pour caisses enregistreuses selon la revendication 1 ou 2, caractérisé en ce que le couvercle coulissant (28) peut être introduit en dessous de la partie fixe de la surface de recouvrement (26) du logement.

4. Tiroir-caisse pour caisses enregistreuses selon une des revendications 1 à 3, caractérisé en ce que le couvercle coulissant (28) est accouplé au tiroir coulissant (42) par un organe de traction flexible (56).

5. Tiroir-caisse pour caisses enregistreuses selon la revendication 4, caractérisé en ce que l'organe de traction (56) est guidé à l'intervention de galets (58) montés sur les parois latérales (22) du logement (18), tandis qu'il est fixé aussi bien au tiroir coulissant (42) qu'au couvercle coulissant (28).

6. Tiroir-caisse pour caisses enregistreuses selon une des revendications 1 à 3, caractérisé en ce que le couvercle coulissant (28) est accouplé au tiroir coulissant (42) à l'intervention d'un élément flexible transmettant la traction et la poussée.

7. Tiroir-caisse pour caisses enregistreuses selon la revendication 6, caractérisé en ce que l'élément transmettant la traction et la poussée est formé par un feuillard d'acier.

8. Tiroir-caisse pour caisses enregistreuses selon une des revendications 1 à 3, caractérisé en ce que le couvercle coulissant (28) et le tiroir coulissant (42) sont accouplés à l'intervention d'un mécanisme à leviers (62, 66, 68, 70).

9. Tiroir-caisse pour caisses enregistreuses selon une des revendications 1 à 8, caractérisé en ce que, sur ses deux parois latérales et sur sa face inférieure, le tiroir coulissant (42) est guidé sur le logement (18) chaque fois au moyen d'au moins un rail télescopique (44,46).
